# FASCICULE DE BREVET EUROPEEN

(11) **EP 3 521 129 B1**
(45) Date de publication et mention de la délivrance du brevet: **08.06.2022**
(21) Numéro de dépôt: 19150372.1
(22) Date de dépôt: 04.01.2019
(51) Int. Cl.: B61F 3/04, B61F 5/52, B61D 13/00

(54) **BOGIE ET VÉHICULE FERROVIAIRE ASSOCIÉ**
DREHGESTELL UND ENTSPRECHENDES SCHIENENFAHRZEUG
BOGIE AND ASSOCIATED RAILWAY VEHICLE

(30) Priorité: 15.01.2018 FR 1850285
(43) Date de publication de la demande: 07.08.2019
(73) Titulaire: ALSTOM Transport Technologies, 93400 Saint-Ouen (FR)
(72) Inventeur: RODET, Alain, 71100 Chalon-sur-Saône (FR)
(74) Mandataire: Lavoix

(56) Documents cités:
- EP-A1- 2 258 597
- EP-A1- 2 676 859
- DE-A1-102014 014 493
- FR-A1- 2 914 609
- GB-A- 2 289 877

## Description

La présente invention concerne un bogie pour véhicule ferroviaire selon le préambule de la revendication 1.

Dans les véhicules ferroviaires, il est connu d'utiliser des bogies avec leurs éléments placés symétriquement par rapport au plan médian. La caisse disposée sur le bogie présente en général une disposition des sièges symétriques.

Cependant, lorsque la largeur de la caisse est plus faible, une disposition asymétrique de la caisse peut être souhaitée. C'est, par exemple, le cas dans des tramways de faible largeur où il est intéressant de proposer dans la caisse des aménagements avec un siège d'un côté et deux sièges d'un autre côté séparés par un couloir central.

De tels bogies asymétriques sont décrits dans les documents EP 2 676 859 A1 et FR 2914 609 A1.

Cependant, la disposition asymétrique de la caisse sur le bogie est difficile si le bogie est symétrique. Une possibilité est de réduire la largeur du couloir central. En variante, il est connu de prévoir des surélévations de la caisse au niveau des pièces encombrantes du moteur, ces surélévations encombrant le couloir central. Cependant, de telles solutions ne sont pas optimales et empêchent le passage des personnes en fauteuil roulant ou des poussettes dans les couloirs entre les sièges.

Par conséquent, un des buts de l'invention est de proposer un bogie permettant une bonne intégration d'un couloir décalé dans un véhicule ferroviaire tout en facilitant la maintenance du bogie.

A cet effet, l'invention a pour objet un bogie selon la revendication 1.

Dans des modes de réalisation particuliers de l'invention, le bogie pour véhicule ferroviaire présente en outre l'une ou plusieurs des caractéristiques des revendications 2 à 8, prise(s) isolément ou suivant toute combinaison techniquement possible. L'invention a également pour objet un véhicule ferroviaire selon la revendication 9.

Dans des modes de réalisation particuliers de l'invention, le véhicule ferroviaire présente, en outre, la caractéristique de la revendication 10.

D'autres caractéristiques et avantages apparaîtront à la lecture de la description qui va suivre, donnée uniquement à titre d'exemple et faite en se référant aux dessins annexés, dans lesquels :
- la figure 1 est une vue en coupe transversale, d'un véhicule ferroviaire comprenant un bogie selon un premier mode de réalisation de l'invention,
- la figure 2 est une vue en perspective de dessus du bogie de la figure 1 ;
- la figure 3 est une représentation schématique en vue de dessus du bogie de la figure 1 et de la figure 2 ; et
- la figure 4 est une vue similaire à la figure 3 pour un second mode de réalisation de l'invention.

Dans la description qui va suivre, les termes d'orientation sont à entendre en référence au repère d'orientation usuel des véhicules ferroviaires, représenté sur les Figures, et dans lequel on distingue :
- un axe longitudinal X, orienté de l'arrière vers l'avant,
- un axe transversal Y, orienté de la droite vers la gauche et définissant avec l'axe longitudinal un plan horizontal, et
- un axe vertical Z, orienté du bas vers le haut.

Les axes X, Y et Z formant ensemble un repère orthogonal direct, l'avant et l'arrière étant entendus relativement au sens de déplacement normal du véhicule ferroviaire. Le terme « au-dessus » est entendu relativement au repère défini ci-dessus.

Dans la suite de la demande, l'expression « vers l'extérieur » s'entend comme vers l'extérieur du bogie par rapport à un plan.

Le véhicule ferroviaire 1 représenté sur la figure 1 est, par exemple, un tramway. Le véhicule ferroviaire 1 comprend une caisse 2 et au moins un bogie 4.

La caisse 2 est allongée suivant une direction principale A. La direction principale A s'étend selon la direction longitudinale X.

La caisse 2 est pourvue d'un châssis de caisse 6. Le châssis de caisse 6 est disposé au-dessus du bogie 4 et est articulé par rapport au bogie 4. Dans la position de repos du bogie 4, telle que représentée sur la figure 1, le bogie 4 est centré par rapport au châssis de caisse 6, c'est-à-dire que le plan médian P'm du châssis de caisse 6 et le plan médian Pm du bogie 4 sont confondus.

Le châssis de caisse 6 comporte une première partie surélevée 8 située d'un premier côté 10 du plan médian P'm du châssis de caisse 6, une deuxième partie surélevée 12 située d'un deuxième coté 14 du plan médian P'm du châssis de caisse 6, et une partie basse 16 située entre la première partie surélevée 8 et la deuxième partie surélevée 12.

La première partie surélevée 8 est plus large que la deuxième partie surélevée 12.

La partie basse 16 forme un couloir de circulation 18 parallèle à la direction principale A. Le couloir de circulation 18 est décalé transversalement vers le deuxième côté 14 par rapport au plan longitudinal médian P'm du châssis de caisse 6.

La caisse 2 définit un espace intérieur 20 d'accueil des passagers délimité vers le bas par le châssis de caisse 6.

En outre, la caisse 2 comprend dans l'espace intérieur 20 une pluralité de sièges 22 fixés au châssis de caisse 6.

Les sièges 22 sont, par exemple, agencés en plusieurs rangées 24. Chaque rangée 24 s'étend selon une direction transversale B s'étendant perpendiculairement à la direction principale A. Par exemple, les sièges 22 sont orientés de telle sorte que les passagers assis sur les sièges 22 regardent selon la direction principale A.

Tel que représenté sur la figure 1, une rangée 24 comprend deux sièges 22 au-dessus de la première partie surélevée 8 et un siège 22 au-dessus de la deuxième partie surélevée 12. Avantageusement, la rangée 24 ne comporte pas de siège 22 au niveau de la partie basse 16 de sorte à laisser le couloir de circulation 18 dégagé.

Dans un exemple, la largeur de la caisse 2 est, par exemple, supérieure ou égale à 2400 mm et inférieur à 2650 mm et la largeur du couloir de circulation 18 est d'environ 720 mm.

Le bogie 4 est lié à la caisse 2 et est disposé sous le châssis de caisse 6. Le bogie 4 est propre à supporter la caisse 2 et à guider le véhicule ferroviaire 1 lors du déplacement du véhicule ferroviaire 1 le long d'un rail.

En référence aux figures 2 et 3, le bogie 4 comprend un châssis 24, une première roue avant 26, une première roue arrière 28, une deuxième roue avant 30, une deuxième roue arrière 32, un moteur 34, un essieu avant 36 solidaire des roues avant 26, 30, un essieu arrière 38 solidaire des roues arrière 28, 32 et, pour chaque essieu 36, 38, un premier organe de suspension primaire 40, 42 et un deuxième organe de suspension primaire 44, 46.

Le bogie 4 comprend, en outre, un réducteur avant 48 d'accouplement de l'essieu avant 36 au moteur 34 et un réducteur arrière 50 d'accouplement de l'essieu arrière 38 au moteur 34. Le bogie 4 comprend, en outre, au moins deux dispositif de suspension secondaire 52, 53 dudit bogie 4 par rapport à la caisse 2.

Le châssis 24 présente un premier côté 54 et un deuxième côté 56 opposé au premier côté 54, le premier côté 54 et le deuxième côté 56 étant séparés l'un de l'autre par le plan longitudinal médian Pm du châssis 24. Le plan longitudinal médian Pm est équidistant des deux roues avant 26, 30 et équidistant des deux roues arrière 28, 32.

Le châssis 24 comprend, par exemple, deux longerons longitudinaux 58 s'étendant sensiblement parallèlement l'un à l'autre de chaque côté 54, 56 et une traverse transversale 60. La traverse transversale 60 relie les deux longerons 58 l'un à l'autre.

Dans l'exemple représenté sur les figures 2 et 3, la traverse transversale 60 est située à mi-distance des roues avant 26, 30 et des roues arrière 28, 32 du bogie 4. Cette traverse transversale 60 est une traverse centrale. La traverse transversale 60 est surbaissée de façon à permettre le passage du couloir central 18.

La première roue avant 26 et la première roue arrière 28 sont situées du premier côté 54 du bogie 4. La première roue avant 26 et la première roue arrière 28 s'étendent sensiblement dans un premier plan longitudinal P1 commun.

Ici et dans la suite, lorsque l'on fait référence à des éléments « s'étendant dans un plan », on comprend que ledit plan constitue un plan médian desdits éléments. Lorsque des éléments s'étendent « sensiblement » dans un plan, on comprend que ces éléments comprennent un plan médian sensiblement parallèle audit plan, la distance du centre de l'élément au plan étant inférieure à environ 5mm.

La deuxième roue avant 30 et la deuxième roue arrière 32 sont situées du deuxième côté 56 du bogie 4. La deuxième roue avant 30 et la deuxième roue arrière 32 s'étendent sensiblement dans un deuxième plan longitudinal P2 commun.

La première roue avant 26 et la deuxième roue avant 30 sont coaxiales, espacées transversalement l'une de l'autre. De même les roues arrière 28, 32 sont coaxiales, espacées transversalement l'une de l'autre. Les roues avant 26, 30 sont espacées longitudinalement des roues arrière 28, 32.

Un plan de roulement Pr est défini par le centre de quatre roues 26, 28, 30, 32.

Le châssis 24 présente un plan médian longitudinal sensiblement horizontal et parallèle au plan de roulement Pr par exemple.

Le moteur 34 est disposé du premier côté 54 du bogie 4 et est fixé au châssis 24. Le moteur 34 est solidaire du longeron 58 situé du premier côté 54. En outre, le moteur 34 est avantageusement logé dans une coque 61 servant de pièce structurelle au châssis 24.

Le moteur 34 s'étend suivant un axe longitudinal C entre la première roue avant 26 et la première roue arrière 28.

Le moteur 34 est équidistant de l'essieu avant 36 et de l'essieu arrière 38.

Par exemple, l'axe longitudinal C du moteur 34 est plus proche du premier plan longitudinal P1 que du plan médian Pm.

Chaque essieu 36, 38 comprend une barre d'essieu 62. Cette barre d'essieu 62 raccorde entre elles les deux roues 26, 28, 30, 32 associées à l'essieu 36, 38.

Chaque barre d'essieu 62 s'étend transversalement par rapport au châssis 24. Avantageusement, les barres d'essieux 62 avant et arrière s'étendent dans un plan sensiblement parallèle à un plan transversal médian (non représenté) de la traverse centrale 60.

Chacun des essieux avant 36 et arrière 38 est monté rotatif par rapport au châssis 24 par l'intermédiaire d'au moins une boîte d'essieu 64, 66. Dans l'exemple représenté, ces boites d'essieu 64, 66 sont au nombre de deux par essieu 36, 38 et comprennent, pour chaque essieu 36, 38, une première boîte d'essieu 64 du premier côté 54 et une deuxième boite d'essieu 66 du deuxième côté 56.

Chaque boite d'essieu 64, 66 comprend au moins un palier 63, tel qu'un roulement à billes. Chaque première boîte d'essieu 64 comprend en outre un boitier 65 dans lequel est logé le ou chaque palier 63.

Chaque essieu 36, 38 traverse la première et la deuxième boîtes d'essieu 64, 66 associées et est guidé en rotation à l'intérieur de celles-ci par leurs paliers 63.

Dans l'exemple représenté sur les figures 2 et 3, le boitier 65 de la première boite d'essieu 64 avant est situé du premier côté, longitudinalement dans la continuité du moteur 34 et le long de la première roue avant 26.

Dans l'exemple représenté sur les figures 2 et 3, le boitier 65 de la première boite d'essieu 64 arrière est situé du premier côté, longitudinalement dans la continuité du moteur 34 et le long de la première roue arrière 28.

En référence à la Figure 3, les réducteurs avant 48 et arrière 50 sont montés sur le châssis 24 du bogie 4 et sont indépendants de la caisse 2. Dans l'exemple représenté, le réducteur avant 48 et le réducteur arrière 50 sont alignés longitudinalement, le moteur 34 étant placé longitudinalement entre le réducteur avant 48 et le réducteur arrière 50. Le réducteur avant 48 est en particulier situé du premier côté 54 dans la continuité du moteur 34, et le réducteur arrière 50 est situé du premier côté 54 dans la continuité du moteur 34.

Le réducteur avant 48 transmet le couple du moteur 34 à l'essieu avant 36, ceci entrainant la première roue avant 26 et la deuxième roue avant 28. De même, le réducteur arrière 50 transmet le couple du moteur 34 à l'essieu arrière 38 ceci entraînant les deux roues arrière 28, 32.

Le réducteur avant 48 et le réducteur arrière 50 sont choisis de manière à entraîner les roues avant 26, 28 et arrière 30, 32 dans un même sens de rotation.

Le réducteur avant 48 est logé dans le boîtier 65 de la première boite d'essieu 64 avant et le réducteur arrière 50 est logé dans le boîtier 65 de la première boite d'essieu 64 arrière.

Le réducteur avant 48 s'étend dans un plan de réducteur avant P3 et le réducteur arrière 50 s'étend dans un plan de réducteur arrière P4. Avantageusement, le plan de réducteur avant P3 et le plan de réducteur arrière P4 sont sensiblement confondus.

Dans l'exemple représenté, l'axe longitudinal C du moteur 34 s'étend sensiblement dans lesdits plans P3 et P4. En variante, ledit axe longitudinal C s'étend uniquement sensiblement dans le plan P3 du réducteur avant 48, l'axe C étant alors typiquement à l'extérieur du plan P4 du réducteur arrière 50, ou uniquement sensiblement dans le plan P4 du réducteur arrière 50, l'axe C à l'extérieur du plan P3 du réducteur avant 48. En variante encore, l'axe longitudinal C du moteur 34 s'étend à l'extérieur des plans P3 et P4.

Les réducteurs avant 48 et arrière 50 sont avantageusement symétriques l'un par rapport à l'autre par rapport à un plan transversal médian P5 des roues avant 26, 28 et roues arrière 30, 32. Ce plan transversal médian P5 est équidistant des axes de rotation respectifs de la première roue avant 26 et de la première roue arrière 28. Il est également équidistant des axes de rotation respectifs de la deuxième roue avant 30 et de la deuxième roue arrière 32. Il est, en outre, sensiblement confondu avec le plan transversal médian de la traverse centrale 60.

Chaque organe de suspension primaire 40, 42, 44, 46 raccorde un essieu 36, 38 au châssis 24. Chaque organe de suspension primaire 40, 42, 44, 46 est propre à suspendre l'essieu 36, 38 associé par rapport au châssis 24.

Le premier organe de suspension primaire 40 de l'essieu avant 36 est situé du premier côté 54 et associé à la première roue avant 26. Le premier organe de suspension primaire 42 de l'essieu arrière 38 est situé du premier côté 54 et associé à la première roue arrière 28. Le deuxième organe de suspension primaire 44 de l'essieu avant 36 est situé du deuxième côté 56 et associé à la deuxième roue avant 30. Le deuxième organe de suspension primaire 46 de l'essieu arrière 38 est situé du deuxième côté 56 et associé à la deuxième roue arrière 32.

Chaque organe de suspension primaire 40, 42, 44, 46 permet un mouvement vertical de la roue 26, 28, 30, 32 associée pour déplacer la roue 26, 28, 30, 32 au-delà du plan de roulement Pr défini par les trois autres roues 26, 28, 30, 32. De tels organes de suspension primaire 40, 42, 44, 46 permettent ainsi le franchissement par le véhicule ferroviaire 1 de dévers prévus sur le rail extérieur au niveau d'un virage de la voie.

Selon l'invention, chaque organe de suspension primaire 40, 42, 44, 46 comprend un bras articulé 70 au châssis 24 et à l'essieu 36, 38, et un organe élastique 72 interposé entre le bras 70 et le châssis 24. Un tel organe de suspension primaire est dit du type « boîte à bras ».

L'articulation au châssis 24 est en particulier une liaison pivot autour d'un premier axe transversal A1 ; ainsi, le bras articulé 70 est monté pivotant autour du châssis 24 par rapport au premier axe transversal A1. Ce premier axe transversal A1 est avantageusement parallèle à la traverse 60.

La liaison à l'essieu 36, 38 est quant à elle formée par le palier 63 de l'une des boîtes d'essieu 64, 66 et adaptée pour laisser un degré de liberté en rotation autour d'un deuxième axe transversal A2 ; ainsi, le bras articulé 70 est monté pivotant par rapport à l'essieu 36, 38 associé autour du deuxième axe transversal A2. Ce deuxième axe transversal A2 est avantageusement parallèle à l'axe de la barre d'essieu 62 associée.

De retour à la Figure 2, le bras articulé 70 présente ici la forme d'un Y comprenant un pied 71, une première branche 74 et une deuxième branche 76. La deuxième branche 76 s'étend en particulier sensiblement dans le prolongement du pied 71, et la deuxième branche 76 s'étend sensiblement perpendiculairement audit pied 71.

Le premier axe transversal A1 traverse la première branche 74. Le deuxième axe transversal A2 traverse le pied 71.

La première branche 74 comprend, par exemple, un étrier, l'étrier encadrant l'extrémité d'un longeron 58 du châssis 24. Le premier axe transversal A1 traverse cet étrier.

Le bras 70 du premier organe de suspension primaire 40 de l'essieu avant 36 comprend le boitier 65 de la première boite d'essieu 64 avant, ledit boîtier 65 formant le pied 71 et la deuxième branche 76 dudit bras 70.

Le bras 70 du premier organe de suspension primaire 42 de l'essieu arrière 38 comprend le boitier 65 de la première boite d'essieu 64 arrière, ledit boîtier 65 formant le pied 71 et la deuxième branche 76 dudit bras 70.

L'organe élastique 72 est disposé à distance du premier axe transversal A1 et du deuxième axe transversal A2.

L'organe élastique 72 est, par exemple, un sandwich comprenant une pluralité de couches d'un matériau élastique et une pluralité de plaques métalliques interposées entre les couches de matériau élastique et adhérentes aux couches élastiques, lesdites couches étant disposées successivement les unes aux autres suivant la direction longitudinale X.

L'organe élastique 72 est disposé sur la deuxième branche 76 du bras 70. Il se situe au-dessus du plan de roulement Pr.

Avantageusement, la hauteur de chaque organe élastique 72, c'est-à-dire sa distance au plan de roulement Pr, est sensiblement la même pour tous les organes élastiques 72.

Comme représenté sur la figure 2, pour les premiers organes de suspension primaire 40, 42, situés du premier côté 54, la hauteur de l'organe élastique 72 est adaptée pour être sensiblement à la hauteur du moteur 34.

L'organe élastique 72 de chaque premier organe de suspension primaire 40, 42 est situé entre le moteur 34 et le bras 70 dudit premier organe de suspension primaire 40, 42. Il est en particulier pris en sandwich entre la coque 61 et le bras 70 dudit premier organe de suspension primaire 40, 42 en étant en appui contre ladite coque 61 et ledit bras 70.

L'organe élastique 72 de liaison du premier organe de suspension primaire 40 de l'essieu avant 36 est situé dans le plan P3 du réducteur avant 48 ou à l'extérieur dudit plan P3. L'organe élastique 72 de liaison du premier organe de suspension primaire 42 de l'essieu arrière 38 s'étend sensiblement dans le plan P4 du réducteur arrière 50 ou à l'extérieur dudit plan P4.

Tel que représenté sur la figure 2, pour chaque deuxième organe de suspension primaire 44, 46, l'organe élastique 72 s'étend sensiblement dans le deuxième plan longitudinal P2. En variante, l'organe élastique 72 s'étend à l'extérieur du deuxième plan longitudinal P2.

De chaque côté du plan médian Pm, le châssis 24 comporte une pièce 80 d'appui des organes élastiques 72. Cette pièce d'appui 80 est solidaire du châssis 24 et s'étend au-dessus du plan de la traverse centrale 60. Elle comporte deux extrémités longitudinales, chacune étant liée à l'organe élastique 72 d'un organe de suspension primaire 40, 42, 44, 46 respectif. Du premier côté 54, cette pièce d'appui est formée par la coque 61.

Les dispositifs de suspensions secondaires 52, 53 sont disposés de chaque côté du bogie 4. Le premier dispositif de suspensions secondaires 52 est positionné à l'extérieur du premier plan longitudinal P1 et le deuxième dispositif de suspensions secondaires 53 est positionné à l'extérieur du deuxième plan longitudinal P2.

En outre, le bogie 4 comprend un frein 82 pour chaque essieu 36, 38. Avantageusement, les freins 82 sont disposés sur des côtés 54, 56 opposés du bogie 4. Tel que représenté sur les figures 2 et 3, un frein 82 est situé le long de la première roue arrière 28 à l'extérieur du premier plan longitudinal P1 et un frein 82 est situé le long de la deuxième roue avant 32 à l'extérieur du deuxième plan longitudinal P2.

En variante, les freins sont placés du même côté 54, 56 du bogie 4.

Dans une variante représentée sur la figure 4, le bogie 100 comporte deux moteurs 102, 104 s'étendant longitudinalement dans la continuité l'un de l'autre. Chaque moteur 102, 104 est disposé du premier coté 54 et est fixé au châssis 24. Chaque moteur 102, 104 s'étend suivant un axe longitudinal C entre la première roue avant 26 et la première roue arrière 28.

Chaque essieu 36, 38 est accouplé à un moteur respectif 102, 104. Le moteur avant 102 est associé à l'essieu avant 36 au moyen du réducteur avant 48 et le moteur arrière est associé à l'essieu arrière 38 au moyen du réducteur arrière 50.

Grâce à cette invention, le bogie 4, 100 est plus compact par rapport aux bogies avec des moteurs transversaux centraux. De plus, la configuration asymétrique du bogie 4, 100 permet une bonne intégration du couloir décalé 18 dans la caisse 2. En outre, l'utilisation de suspensions primaires 40, 42, 44, 46 de même type de chaque côté 54, 56 permet de faciliter la maintenance du bogie 4, 100 et l'équilibrage des charges au niveau des roues 26, 28, 30, 32. En outre, de telles suspensions primaires 40, 42, 44, 46 du bogie 4 asymétrique lui permettent de franchir les dévers causant un gauche de voie en conservant un bon équilibrage, ce qui améliore la sécurité de roulement.

## Revendications

1. Bogie (4, 100) pour véhicule ferroviaire (1), le bogie (4, 100) comprenant :
- un châssis (24) présentant un premier côté (54) et un deuxième côté (56) opposé au premier côté (54), le premier coté (54) et le deuxième côté (56) étant séparés l'un de l'autre par un plan longitudinal médian (Pm) du châssis (24),
- une première roue avant (26) et une première roue arrière (28) situées du premier côté (54),
- une deuxième roue avant (30) et une deuxième roue arrière (32) situées du deuxième côté (56),
- au moins un moteur (34, 102, 104) disposé du premier côté (54) et fixé au châssis (24), le ou chaque moteur (34, 102, 104) s'étendant suivant un axe longitudinal (C) entre la première roue avant (26) et la première roue arrière (28) situées du premier côté (54),
- un essieu avant (36) solidaire des roues avant (26, 30),
- un essieu arrière (38) solidaire des roues arrière (28, 32), et
- pour chaque essieu (36, 38), au moins deux organes de suspension primaire (40, 42, 44, 46) de l'essieu (36, 38) par rapport au châssis (24), dont un premier organe de suspension primaire (40, 42) situé du premier côté (54) du châssis (24) et un deuxième organe de suspension primaire (44, 46) situé du deuxième côté (56) du châssis, chaque organe de suspension primaire (40, 42, 44, 46) comprenant:
- un bras (70) articulé autour d'un premier axe transversal (A1) sur le châssis (24), et autour d'un deuxième axe transversal (A2) sur l'essieu associé (36, 38), et
- un organe élastique (72) interposé entre le bras (70) et le châssis (24) à l'écart du premier axe transversal (A1),
**caractérisé en ce que** l'organe élastique (72) de chaque premier organe de suspension primaire (40, 42) est situé entre un moteur (34, 102, 104) et le bras (70) articulé dudit premier organe de suspension primaire (40, 42).

2. Bogie (4, 100) pour véhicule ferroviaire (1) selon la revendication 1, dans lequel la deuxième roue avant (30) et la deuxième roue arrière (32) s'étendent sensiblement dans un deuxième plan longitudinal (P2) commun, l'organe élastique (72) de liaison de chaque deuxième organe de suspension primaire (44, 46) étant situé sensiblement dans le deuxième plan longitudinal (P2) ou à l'extérieur du plan deuxième plan longitudinal (P2).

3. Bogie (4, 100) pour véhicule ferroviaire (1) selon la revendication 1 ou 2, dans lequel le bras (70) articulé comprend une première branche (74) et une deuxième branche (76), le premier axe transversal (A1) traversant la première branche (74), et l'organe élastique (72) de liaison au châssis (24) étant disposé sur la deuxième branche (76).

4. Bogie (4, 100) pour véhicule ferroviaire (1) selon l'une quelconque des revendications 1 à 3, comprenant :
- un réducteur avant (48) d'accouplement de l'essieu avant (36) à un moteur (34, 102, 104), le réducteur avant (48) étant situé du premier côté (54) dans la continuité dudit moteur (34, 102, 104), et
- un réducteur arrière (50) d'accouplement de l'essieu arrière (38) à un moteur (34, 102, 104), le réducteur arrière (50) s'étendant du premier côté (54) dans la continuité dudit moteur (34, 102, 104).

5. Bogie (4, 100) pour véhicule ferroviaire (1) selon la revendication 4 dans lequel le réducteur avant (48) s'étend dans un plan de réducteur avant (P3) et le réducteur arrière (48) s'étend dans un plan de réducteur arrière (P4), l'organe élastique (72) de liaison du premier organe de suspension primaire (40) de l'essieu avant (36) étant situé sensiblement dans le plan du réducteur avant (P3) ou à l'extérieur du plan du réducteur avant (P3) et l'organe élastique (72) de liaison du premier organe de suspension primaire (42) de l'essieu arrière (38) étant situé sensiblement dans le plan du réducteur arrière (P4) ou à l'extérieur du plan du réducteur arrière (P4) .

6. Bogie (100) pour véhicule ferroviaire (1) selon l'une quelconque des revendications 1 à 5, comprenant deux moteurs (102, 104), chaque moteur (102, 104) étant disposé du premier coté (54) et fixé au châssis (24), chaque moteur (102, 104) s'étendant suivant un axe longitudinal (C) entre la première roue avant (26) et la première roue arrière (28), chaque essieu (36, 38) étant accouplé à un moteur (102, 104) respectif.

7. Bogie (4, 100) pour véhicule ferroviaire (1) selon l'une quelconque des revendications 1 à 6, dans lequel la première roue avant (26) et la première roue arrière (28) s'étendent sensiblement dans un premier plan longitudinal (P1) commun et la deuxième roue avant (30) et la deuxième roue arrière (32) s'étendent sensiblement dans un deuxième plan longitudinal (P2) commun, le bogie (4) comprenant en outre une première suspension secondaire (52) s'étendant à l'extérieur du premier plan longitudinal (P1), et une deuxième suspension secondaire (53) s'étendant à l'extérieur du deuxième plan longitudinal (P2).

8. Bogie (4, 100) pour véhicule ferroviaire (1) selon l'une quelconque des revendications 1 à 7, dans lequel le bras (70) articulé présente la forme d'un Y comprenant un pied (71), une première branche (74) et une deuxième branche (76), le premier axe transversal (A1) traversant la première branche (74), le deuxième axe transversal (A2) traversant le pied (71), et l'organe élastique (72) de liaison au châssis (24) étant disposé sur la deuxième branche (76).

9. Véhicule ferroviaire (1) comprenant :
- une caisse (2) allongée suivant une direction principale (A) et pourvue d'un châssis de caisse (6), et
- un bogie (4, 100) lié à la caisse (2) et disposé sous le châssis de caisse (6), le bogie (4, 100) étant selon l'une des revendications précédentes.

10. Véhicule ferroviaire (1) selon la revendication 9, dans lequel le châssis de caisse (6) comporte une première partie surélevée (8) située du premier côté (54), une deuxième partie surélevée (12) située du deuxième coté (56), une partie basse (16) entre la première partie surélevée (8) et la deuxième partie surélevée (12), la partie basse (16) formant un couloir de circulation (18) parallèle à la direction principale (A), le couloir de circulation (18) étant décalé transversalement vers le deuxième côté (56) par rapport au plan longitudinal médian (Pm), lorsque le bogie (4) est dans une position de repos.

## Patentansprüche

1. Drehgestell (4, 100) für Schienenfahrzeug (1), das Drehgestell (4, 100) umfassend:
- ein Fahrgestell (24), das eine erste Seite (54) und eine zweite Seite (56) gegenüber der ersten Seite (54) aufweist, wobei die erste Seite (54) und die zweite Seite (56) durch eine Längsmittelebene (Pm) des Fahrgestells (24) voneinander getrennt sind,
- ein erstes Vorderrad (26) und ein erstes Hinterrad (28), die sich auf der ersten Seite (54) befinden,
- ein zweites Vorderrad (30) und ein zweites Hinterrad (32), die sich auf der zweiten Seite (56) befinden,
- mindestens einen Motor (34, 102, 104), der auf der ersten Seite (54) angeordnet und an dem Fahrgestell (24) befestigt ist, wobei sich der oder jeder Motor (34, 102, 104) entlang einer Längsachse (C) zwischen dem ersten Vorderrad (26) und dem ersten Hinterrad (28), die sich auf der ersten Seite (54) befinden, erstreckt,
- eine Vorderachse (36), die fest mit den Vorderrädern (26, 30) verbunden ist,
- eine Hinterachse (38), die fest mit den Hinterrädern (28, 32) verbunden ist, und
- für jede Achse (36, 38) mindestens zwei primäre Aufhängungsorgane (40, 42, 44, 46) der Achse (36, 38) in Bezug auf das Fahrgestell (24), darunter ein erstes primäres Aufhängungsorgan (40, 42), das sich auf der ersten Seite (54) des Fahrgestells (24) befindet, und ein zweites primäres Aufhängungsorgan (44, 46), das sich auf der zweiten Seite (56) des Fahrgestells befindet,
jedes primäre Aufhängungsorgan (40, 42, 44, 46) umfassend:
- einen Arm (70), der um eine erste Querachse (A1) an dem Rahmen (24) und um eine zweite Querachse (A2) an der assoziierten Achse (36, 38) angelenkt ist, und
- ein elastisches Organ (72), das zwischen dem Arm (70) und dem Fahrgestell (24) in dem Abstand von der ersten Querachse (A1) eingefügt ist,
**dadurch gekennzeichnet, dass** das elastische Organ (72) von jedem ersten primären Aufhängungsorgan (40, 42) zwischen einem Motor (34, 102, 104) und dem gelenkigen Arm (70) des ersten primären Aufhängungsorgans (40, 42) angeordnet ist.

2. Drehgestell (4, 100) für Schienenfahrzeug (1) nach Anspruch 1, wobei sich das zweite Vorderrad (30) und das zweite Hinterrad (32) im Wesentlichen in einer gemeinsamen zweiten Längsebene (P2) erstrecken, wobei das elastische Verbindungsorgan (72) von jedem zweiten primären Aufhängungsorgan (44, 46) im Wesentlichen in der zweiten Längsebene (P2) oder außerhalb der Ebene der zweiten Längsebene (P2) angeordnet ist.

3. Drehgestell (4, 100) für Schienenfahrzeug (1) nach Anspruch 1 oder 2, wobei der gelenkige Arm (70) einen ersten Schenkel (74) und einen zweiten Schenkel (76) umfasst, wobei die erste Querachse (A1) durch den ersten Schenkel (74) verläuft und das elastische Organ (72) zur Verbindung mit dem Fahrgestell (24) auf dem zweiten Schenkel (76) angeordnet ist.

4. Drehgestell (4, 100) für Schienenfahrzeug (1) nach einem der Ansprüche 1 bis 3, umfassend:
- ein vorderes Untersetzungsgetriebe (48) zum Koppeln der Vorderachse (36) an einen Motor (34, 102, 104), wobei das vordere Untersetzungsgetriebe (48) auf der ersten Seite (54) in Fortsetzung des Motors (34, 102, 104) angeordnet ist, und
- ein hinteres Untersetzungsgetriebe (50) zum Koppeln der Hinterachse (38) mit einem Motor (34, 102, 104), wobei sich das hintere Untersetzungsgetriebe (50) von der ersten Seite (54) aus in Fortsetzung des Motors (34, 102, 104) erstreckt.

5. Drehgestell (4, 100) für Schienenfahrzeug (1) nach Anspruch 4, wobei sich das vordere Untersetzungsgetriebe (48) in einer Ebene des vorderen Untersetzungsgetriebes (P3) erstreckt und sich das hintere Untersetzungsgetriebe (50) in einer Ebene des hinteren Untersetzungsgetriebes (P4) erstreckt, das elastische Verbindungsorgan (72) des ersten primären Aufhängungsorgans (40) der Vorderachse (36) im Wesentlichen in der Ebene des vorderen Untersetzungsgetriebes (P3) oder außerhalb der Ebene des vorderen Untersetzungsgetriebes (P3) angeordnet ist und das elastische Verbindungsorgan (72) des ersten primären Aufhängungsorgans (42) der Hinterachse (38) im Wesentlichen in der Ebene des hinteren Untersetzungsgetriebes (P4) oder außerhalb der Ebene des hinteren Untersetzungsgetriebes (P4) angeordnet ist.

6. Drehgestell (100) für Schienenfahrzeug (1) nach einem der Ansprüche 1 bis 5, umfassend zwei Motoren (102, 104), wobei jeder Motor (102, 104) auf der ersten Seite (54) angeordnet und an dem Fahrgestell (24) befestigt ist, wobei sich jeder Motor (102, 104) entlang einer Längsachse (C) zwischen dem ersten Vorderrad (26) und dem ersten Hinterrad (28) erstreckt, wobei jede Achse (36, 38) mit einem jeweiligen Motor (102, 104) gekoppelt ist.

7. Drehgestell (4, 100) für Schienenfahrzeug (1) nach einem der Ansprüche 1 bis 6, wobei sich das erste Vorderrad (26) und das erste Hinterrad (28) im Wesentlichen in einer gemeinsamen ersten Längsebene (P1) erstrecken und sich das zweite Vorderrad (30) und das zweite Hinterrad (32) im Wesentlichen in einer gemeinsamen zweiten Längsebene (P2) erstrecken, das Drehgestell (4) ferner umfassend eine erste sekundäre Aufhängung (52), die sich außerhalb der ersten Längsebene (P1) erstreckt, und eine zweite sekundäre Aufhängung (53), die sich außerhalb der zweiten Längsebene (P2) erstreckt.

8. Drehgestell (4, 100) für Schienenfahrzeug (1) nach einem der Ansprüche 1 bis 7, wobei der Gelenkige Arm (70) die Form eines Y aufweist, umfassend einen Fuß (71), einen ersten Schenkel (74) und einen zweiten Schenkel (76), wobei die erste Querachse (A1) durch den ersten Schenkel (74) verläuft, die zweite Querachse (A2) durch den Fuß (71) verläuft und das elastische Organ (72) zur Verbindung mit dem Fahrgestell (24) auf dem zweiten Schenkel (76) angeordnet ist.

9. Schienenfahrzeug (1), umfassend:
- einen Wagenkasten (2), der entlang einer Hauptrichtung (A) langgestreckt und mit einem Wagenkastenrahmen (6) versehen ist, und
- ein Drehgestell (4, 100), das mit dem Wagenkasten (2) verbunden und unter dem Wagenkastenrahmen (6) angeordnet ist, wobei das Drehgestell (4, 100) nach einem der vorhergehenden Ansprüche ist.

10. Schienenfahrzeug (1) nach Anspruch 9, wobei der Wagenkastenrahmen (6) einen ersten erhöhten Teil (8), der sich auf der ersten Seite (54) befindet, einen zweiten erhöhten Teil (12), der sich auf der zweiten Seite (56) befindet, und einen unteren Teil (16) zwischen dem ersten erhöhten Teil (8) und dem zweiten erhöhten Teil (12) umfasst, wobei der untere Teil (16) einen Laufgang (18) parallel zu der Hauptrichtung (A) bildet, wobei der Laufgang (18) in Bezug auf die Längsmittelebene (Pm) quer zu der zweiten Seite (56) versetzt ist, wenn das Drehgestell (4) in einer Ruheposition ist.

## Claims

1. A bogie (4, 100) for a railway vehicle (1), the bogie (4, 100) comprising:
- a chassis (24) having a first side (54) and a second side (56) opposite the first side (54), the first side (54) and the second side (56) being separated from each other by a median longitudinal plane (Pm) of the chassis (24),
- a first front wheel (26) and a first rear wheel (28) on the first side (54),
- a second front wheel (30) and a second rear wheel (32) on the second side (56),
- at least one motor (34, 102, 104) disposed on the first side (54) and attached to the chassis (24), the or each motor (34, 102, 104) extending along a longitudinal axis (C) between the first front wheel (26) and the first rear wheel (28) on the first side (54),
- a front axle (36) integral with the front wheels (26, 30),
- a rear axle (38) integral with the rear wheels (28, 32), and
- for each axle (36, 38), at least two primary suspension members (40, 42, 44, 46) of the axle (36, 38) relative to the chassis (24), including a first primary suspension member (40, 42) located on the first side (54) of the chassis (24) and a second primary suspension member (44, 46) located on the second side (56) of the chassis,
each primary suspension member (40, 42, 44, 46) comprising:
- an arm (70) articulated about a first transverse axis (A1) on the chassis (24), and about a second transverse axis (A2) on the associated axle (36, 38), and
- a resilient member (72) interposed between the arm (70) and the chassis (24) away from the first transverse axis (A1),
**characterised in that** the resilient member (72) of each first primary suspension member (40, 42) is located between a motor (34, 102, 104) and the articulated arm (70) of said first primary suspension member (40, 42).

2. The bogie (4, 100) for a railway vehicle (1) according to claim 1, wherein the second front wheel (30) and the second rear wheel (32) extend substantially in a common second longitudinal plane (P2), the resilient connecting member (72) of each second primary suspension member (44, 46) being located substantially within the second longitudinal plane (P2) or outside the second longitudinal plane (P2).

3. The bogie (4, 100) for a railway vehicle (1) according to claim 1 or 2, wherein the articulated arm (70) comprises a first limb (74) and a second limb (76), wherein the first transverse axis (A1) passes through the first limb (74), and wherein the resilient member (72) for connecting to the chassis (24) is arranged on the second limb (76).

4. The bogie (4, 100) for a railway vehicle (1) according to any of claims 1 to 3, comprising:
- a front gearbox (48) for coupling the front axle (36) to a motor (34, 102, 104), the front gearbox (48) being located on the first side (54) in continuity with said motor (34, 102, 104), and
- a rear gearbox (50) for coupling the rear axle (38) to a motor (34, 102, 104), the rear gearbox (50) extending from the first side (54) in continuity with said motor (34, 102, 104).

5. The bogie (4, 100) for a railway vehicle (1) according to claim 4 in which the front gearbox (48) extends in a front front gearbox plane (P3) and the rear gearbox (50) extends in a rear gearbox plane (P4), the resilient member (72) connecting the first primary suspension member (40) of the front axle (36) being located substantially in the plane of the front gearbox (P3) or outside the plane of the front gearbox (P3) and the resilient member (72) connecting the first primary suspension member (42) of the rear axle (38) being located substantially in the plane of the rear gearbox (P4) or outside the plane of the rear gearbox (P4).

6. The bogie (100) for a railway vehicle (1) according to any one of claims 1 to 5, comprising two motors (102, 104), each motor (102, 104) being disposed on the first side (54) and attached to the chassis (24), each motor (102, 104) extending along a longitudinal axis (C) between the first front wheel (26) and the first rear wheel (28), each axle (36, 38) being coupled to a respective motor (102, 104).

7. The bogie (4, 100) for a railway vehicle (1) according to any one of claims 1 to 6, wherein the first front wheel (26) and the first rear wheel (28) extend substantially in a common first longitudinal plane (P1) and the second front wheel (30) and the second rear wheel (32) extend substantially in a common second longitudinal plane (P2), the bogie (4) further comprising a first secondary suspension (52) extending outside the first longitudinal plane (P1), and a second secondary suspension (53) extending outside the second longitudinal plane (P2).

8. The bogie (4, 100) for a railway vehicle (1) according to any one of claims 1 to 7, wherein the articulated arm (70) has the shape of a Y comprising a foot (71), a first limb (74) and a second limb (76), the first transverse axis (A1) passing through the first limb (74), the second transverse axis (A2) passing through the foot (71), and the resilient member (72) for connection to the chassis (24) being disposed on the second limb (76).

9. A railway vehicle (1) comprising:
- a body (2) elongated along a main direction (A) and provided with a body chassis (6), and
- a bogie (4, 100) connected to the body (2) and arranged under the body chassis (6), the bogie (4, 100) being according to one of the preceding claims.

10. The railway vehicle (1) according to claim 9, wherein the body chassis (6) comprises a first elevated portion (8) located on the first side (54), a second elevated portion (12) located on the second side (56), a bottom portion (16) between the first elevated portion (8) and the second elevated portion (12), the bottom portion (16) forming a movement corridor (18) parallel to the main direction (A), the movement corridor (18) being transversely offset towards the second side (56) with respect to the median plane (Pm), when the bogie (4) is in a rest position.
